# EUROPÄISCHE PATENTSCHRIFT

(11) **EP 1 177 339 B1**
(45) Veröffentlichungstag und Bekanntmachung des Hinweises auf die Patenterteilung: **14.04.2004**
(21) Anmeldenummer: 00918652.9
(22) Anmeldetag: 03.05.2000
(51) Int. Cl.: D03J 1/14

(54) **VORRICHTUNG UND VERFAHREN ZUR ÜBERGABE VON VEREINZELTEN WEBGESCHIRRELEMENTEN AN EINE TRANSPORTEINRICHTUNG**
DEVICE AND METHOD FOR TRANSFERRING INDIVIDUAL HARNESS ELEMENTS TO A TRANSPORT DEVICE
DISPOSITIF ET PROCEDE POUR LE TRANSFERT D'ELEMENTS DE HARNAIS SEPARES A UN DISPOSITIF DE TRANSPORT

(30) Priorität: 07.05.1999 CH 86399
(43) Veröffentlichungstag der Anmeldung: 06.02.2002
(73) Patentinhaber: Stäubli AG Pfäffikon, 8808 Pfäffikon (CH)
(72) Erfinder: WENZIN, Placi, CH-7173 Surrein (CH); MULLIS, Justus, CH-8890 Flums (CH)
(74) Vertreter: EGLI-EUROPEAN PATENT ATTORNEYS
(86) Internationale Anmeldenummer: PCT/CH2000/000243
(87) Internationale Veröffentlichungsnummer: WO 2000/068479

(56) Entgegenhaltungen:
- EP-A- 0 298 616
- EP-A- 0 448 957
- EP-A- 0 478 513
- EP-A- 0 539 061
- EP-A- 0 646 668
- WO-A-93/18215
- WO-A-99/15723
- DE-A- 4 032 313

## Beschreibung

Die Erfindung betrifft eine Kettfadeneinziehmaschine zur Anordnung von Webgeschirrelementen, wie Litzen oder Lamellen, auf Kettfäden, welche mit einer Einrichtung zur Aufnahme eines Stapels von vereinzelbaren Webgeschirrelementen und zur Zuführung der Webgeschirrelemente zu einer Separiereinrichtung versehen ist, wobei die Separiereinrichtung zumindest ein Separier- und ein Trennorgan aufweist, mit dem Separierorgan das jeweils vorderste Webgeschirrelement vom Stapel separierbar und zur nachfolgenden weiteren Abtrennung vom Stapel mit dem Trennorgan das bereits separierte Webgeschirrelement vom Stapel weg zu einer Transporteinrichtung führbar ist, mit der das jeweilige Webgeschirrelement zu einer Kettfadeneinzugsstation transportierbar ist, und zumindest ein Rückhaltemittel vorhanden ist, welches zum Halten des Stapels gegen diesen in Anlage bringbar ist. Ausserdem betrifft die Erfindung ein Verfahren gemäss dem Oberbegriff von Anspruch 12.

Zur Webvorbereitung müssen mit einer Kettfadeneinziehmaschine Webgeschirrelemente, wie Litzen und Lamellen, auf die Kettfäden aufgezogen werden. Dies geschieht in der Regel dadurch, dass ein Stapel der jeweiligen Webgeschirrelemente einer Separierstation zugeführt wird. Derartige Separierstationen für Litzen oder Lamellen sind an sich vorbekannt. Obwohl sich die Separierstationen für Litzen von jenen für Lamellen in der Regel bezüglich des konstruktiven Aufbaus unterscheiden, ist ihnen gemeinsam, dass sie dem Webgeschirrelementen-Stapel jeweils ein Webgeschirrelement, nämlich das jeweils vorderste Element, entnehmen und an eine Transporteinrichtung übergeben. Letztgenannte transportiert dann das vereinzelte Webgeschirrelement an eine andere Stelle der Kettfadeneinziehmaschine weiter, an der das Webgeschirr auf einem Kettfaden angeordnet wird. Um einen störungsfreien Betrieb einer Kettfadeneinziehmaschine zu gewährleisten, ist es deshalb wichtig, dass die einzelnen Webgeschirrelemente von der jeweiligen Separierstation aus dem entsprechenden Stapel entnommen und zum vorgesehenen Zeitpunkt vereinzelt und zum Weitertransport zur Verfügung gestellt werden.

So ist beispielsweise eine derartige Kettfadeneinziehmaschine bekannt, bei welcher mit einem beweglichen Separiermesser und einem ebenfalls angetriebenen Stapeldrücker eine Litze vom Stapel zunächst separiert wird. Nachfolgend wird die Litze gleichzeitig mit zwei Transportorganen vom Stapel weiter abgetrennt und zu zwei Transportbändern verschoben. Zuvor ist der Stapeldrücker wieder in Anlage gegen den Stapel gebracht worden, damit dieser zurückgehalten wird.

Ausserdem ist aus der EP 0 298 616 A ein Litzenmagazin bekannt, bei dem mit einem schwenkbaren Separierorgan ein unteres Ende einer vordersten Litze von einem Litzenstapel wegbewegt werden kann. Um den Litzenstapel von der jeweils vordersten Litze zu trennen sind auch hier zusätzliche separate Rückhaltemittel vorgesehen.

Bei den vorbekannten Separiereinrichtungen kann als nachteilig empfunden werden, dass sie relativ viele bewegte Einzelteile aufweisen, die zudem auch jeweils einen eigenen Antrieb benötigen. Ebenso kann als nachteilig angesehen werden, dass die Funktionssicherheit von einer präzisen Synchronisation der Bewegung der einzelnen Bauteile der Separiereinrichtungen abhängt.

Der Erfindung liegt deshalb die Aufgabe zugrunde, den konstruktiven Aufbau von Kettfadeneinziehmaschinen zu vereinfachen und trotzdem eine hohe Funktionssicherheit zu ermöglichen.

Diese Aufgabe wird bei einer eingangs genannten Kettfadeneinziehmaschine dadurch gelöst, dass ein Verschiebemittel eines Trennorgans der Separiereinrichtung und das zumindest eine Rückhaltemittel in einem Übergabemittel baulich bzw. körperlich miteinander vereint sind, und beide gemeinsam in einer von einer Verschieberichtung der Webgeschirrelemente abweichenden Richtung bewegbar sind.

Bei bisherigen Separiereinrichtungen von Kettfadeneinziehmaschinen wurden die Funktionen "Separieren der vordersten Litze und Übergabe von einer ihrer Schienen an ein Transportmittel" einerseits und "Rückhalten des Litzenstapels" andererseits - von verschiedenen Baugruppen ausgeführt. Erfindungsgemäss ist nun vorgesehen, dass zwei starr miteinander wirkverbundene Mittel, die vorzugsweise einstückig miteinander verbunden sind, diese beiden Funktionen übernehmen. Hierdurch ist es auch möglich, für beide Funktionen lediglich einen Antrieb zu verwenden. Da somit die Anzahl defektanfälliger Bauteile reduziert wird, kann bei erfindungsgemässen Vorrichtungen die Funktionssicherheit erhöht werden.

Die vorzugsweise vorgesehene einstückige starre Verbindung zwischen dem Verschiebemittel und dem Rückhaltemittel kann den zusätzlichen Vorteil haben, dass eine Synchronisation der Bewegungen der beiden Mittel fest vorgegeben ist. Die beiden Bauteile der Vorrichtung können sich somit während des Betriebes nicht gegeneinander verstellen, insbesondere wenn sie wie bei einer einstückigen oder anderen starren Verbindung zwangsweise gleichzeitig ihre Bewegung ausführen. Auch dies erhöht die Funktionssicherheit.

Eine konstruktiv besonders einfache Ausführungsform lässt sich erreichen, indem das Verschiebemittel und das Rückhaltemittel in einem um eine Achse schwenkbaren Hebel integriert sind. Der Hebel kann mindestens zwei Schenkel aufweisen, wobei ein Schenkel Bestandteil des Verschiebemittels und ein anderer Schenkel Bestandteil des Rückhaltemittels ist. Um die beiden Funktionen "Verschieben der vordersten Litze" und "Rückhalten des Litzenstapels" auszuführen, kann der Hebel zwischen zwei Totpunktstellen pendeln, in denen eine Umkehr seiner Bewegungsrichtung bzw. seines Drehsinnes stattfindet. Die beiden Funktionen können besonders gut in einen solchen Hebel vereint werden, wenn seine Bewegungsrichtung keine Komponente in die Veschieberichtung der Litzen aufweist.

Die Aufgabe wird ausserdem durch eine Vorrichtung und ein Verfahren gemäss den Ansprüchen 10 und 12 gelöst.

Weitere bevorzugte Ausgestaltungen der Erfindung ergeben sich aus den abhängigen Ansprüchen.

Die Erfindung wird anhand den in den Figuren schematisch dargestellten Ausführungsbeispielen näher erläutert; es zeigen:
- Fig. 1: eine perspektivische Ansicht einer Kettfadeneinziehmaschine, gemäss CH 682 577;
- Fig. 2: ein Beispiel für ein Einzugsmodul einer Kettfadeneinziehmaschine;
- Fig. 3: eine Seitenansicht auf eine Übergabestelle von in einer Zuführeinrichtung aufgereihten Litzen an eine Transporteinrichtung;
- Fig. 4: eine Draufsicht auf das in Fig. 3 gezeigte Separierorgan;
- Fig. 5: eine Ausschnittsdarstellung des in Fig. 3 gezeigten unteren Trennorgans;
- Fig. 6: eine Draufsicht auf das Trennorgan von Fig. 5;
- Fig. 7: das in Fig. 3 dargestellte obere Trennorgan in einer Aufrissdarstellung;
- Fig. 8: eine Seitenansicht eines Teils der Darstellung von Fig. 7.

Figur 1 zeigt einen prinzipiellen Aufbau einer Kettfadeneinziehmaschine, wie ihn auch erfindungsgemässe Kettfadeneinziehmaschinen aufweisen können. Eine solche Maschine kann aus einem Grundgestell 1 und aus verschiedenen, in diesem angeordneten Baugruppen bestehen, welche je ein Funktionsmodul bilden. Vor dem Grundgestell 1 ist ein Kettbaumwagen 2 mit einem auf diesem angeordneten Kettbaum 3 zu erkennen. Der Kettbaumwagen 2 enthält ausserdem eine Hebevorrichtung 4 zur Halterung eines Rahmens 5, auf welchem die Kettfäden KF aufgespannt sind. Für das Einziehen wird der Kettbaumwagen 2 mit dem Kettbaum 3 der Hebevorrichtung 4 an die sogenannte Aufrüstseite der Einziehmaschine gefahren und der Rahmen 5 wird von der Hebevorrichtung 4 nach oben gehoben und eingehängt, wo er dann die dargestellte Lage einnimmt.

Der Rahmen 5 und der Kettbaum 3 werden in Längsrichtung des Grundgestells 1 verschoben. Bei dieser Verschiebung werden die Kettfäden KF an einer Fadentrennstufe 6 vorbeigeführt und dabei separiert und abgeteilt. Nach dem Abteilen werden die Kettfäden abgeschnitten und einer Einziehnadel 7 präsentiert, welche einen Bestandteil des sogenannten Einzugsmoduls bildet.

Neben der Einziehnadel 7 ist ein Bildschirm 8 zu erkennen, welcher zu einer Bedienungsstation gehört und zur Anzeige von Maschinenfunktionen und Maschinenfehlfunktionen sowie zur Dateneingabe dient. Die Bedienungsstation ist Teil eines sogenannten Programmiermoduls und umfasst zudem eine Eingabestufe für die manuelle Eingabe gewisser Funktionen und Abläufe. Die Steuerung der Einziehmaschine erfolgt durch ein Steuermodul, welches einen Steuerrechner umfasst und in einem Steuerkasten 9 angeordnet ist. Dieser Steuerrechner umfasst vorzugsweise für jedes Funktionsmodul einen individuellen Modulrechner, welcher vom Steuerrechner gesteuert und überwacht wird. Zu den Hauptmodulen einer Einziehmaschine gehören neben den schon erwähnten Modulen auch das Litzen-, Lamellen- und das Blattmodul.

Die Fadentrennstufe 6, welche der Einziehnadel 7 die einzuziehenden Kettfäden KF präsentiert und die Bewegungsbahn der Einziehnadel 7, welche vertikal zur Ebene der aufgespannten Kettfäden KF verläuft, bestimmen eine Ebene, welche die schon erwähnte Aufrüstseite von der sogenannten Abrüstseite der Einziehmaschine trennt. An der Aufrüstseite werden die Kettfäden und die einzelnen Geschirrelemente, d.h. die Litzen bzw. Lamellen, in welche die Kettfäden einzuziehen sind, zugeführt. An der Abrüstseite kann das sogenannte Geschirr (Litzen, Lamellen und Blatt) mit den eingezogenen Kettfäden entnommen werden. Unmittelbar hinter der Ebene der Kettfäden KF sind die Kettfadenwächterlamellen LA angeordnet, hinter diesen die Weblitzen LI und noch weiter hinten das Webblatt WB. Die Lamellen werden in Handmagazinen aufgestapelt und an eine Zuführeinrichtung übergeben. Nach erfolgtem Einzug auf einen Kettfaden gelangen die Lamellen auf der Abrüstseite auf Lamellentragschienen 12.

Die Litzen LI werden in einer weiteren Zuführeinrichtung aufgereiht und automatisch zu einer erfindungsgemässen - und nachfolgend noch näher zu erläuternden - Separiereinrichtung verschoben. Hier werden die Litzen einzeln in ihre Einzugsposition gebracht und nach erfolgtem Kettfadeneinzug auf die entsprechenden Webschäfte 14 auf der Abrüstseite verteilt.

Das Webblatt WB wird ebenfalls schrittweise an der Einziehnadel vorbeibewegt, wobei der entsprechende Blattzahn für den Einzug geöffnet wird. Nach erfolgtem Einzug befindet sich das Webblatt WB (rechts neben den Webschäften 14 teilweise dargestellt) ebenfalls auf der Abrüstseite.

Auf der Abrüstseite ist ein sogenannter Geschirrwagen 15 vorgesehen. Dieser wird zusammen mit den darauf befestigten Tragorganen - den Lamellentragschienen 12, Webschäften 14 und einer Halterung für das Webblatt - in die dargestellte Position in das Grundgestell eingeschoben und trägt nach dem Einziehen das Geschirr mit den Kettfäden.

Die beschriebenen Funktionen sind auf mehrere Module verteilt, welche praktisch autonome Maschinen oder Anlagen darstellen, die vom gemeinsamen Steuerrechner gesteuert sind. Die schon genannten Hauptmodule der Einziehmaschine sind vorzugsweise selbst wieder modular aufgebaut und umfassen Teilmodule. Dieser modulare Aufbau ist im Schweizer Patent Nr. CH 679 871 beschrieben, dessen Offenbarung hiermit durch Bezugnahme ausdrücklich aufgenommen wird.

Die Figur 1 ist rein illustrativ zu verstehen: Die Kettfadeneinziehmaschine, in welcher die erfindungsgemässe Vorrichtung zur Übergabe von vereinzelten Webgeschirrelementen, z.B. als Modul eingebaut werden soll, kann im Ganzen oder auch im Detail erheblich von der in Fig. 1 dargestellten Maschine abweichen.

Wie Figur 2 entnommen werden kann, kann die Einziehnadel 7, welche den Hauptbestandteil des Einzugsmoduls bildet, ein Greiferband 16 und einen von diesem getragenen Klemmgreifer 17 umfassen. Die Einziehnadel 7 ist in Hubrichtung (Pfeil P) in einer kanalartigen Führung 18 geführt, welche sich vom Rahmen 5 in gerader Richtung bis zu einem bogenförmigen Endteil 19 erstreckt. Die Führung 18 durchsetzt die Einziehmaschine und ist im Bereich der Geschirrelemente (Lamellen LA, Litzen LI) und des Webblatts WB jeweils unterbrochen, um die Zuführung der Geschirrelemente an die Einzugsposition und deren Weitertransport nach erfolgtem Einzug bis zur Übergabe an die Tragorgane (Lamellentragschienen 12 bzw. Webschäfte 14) sowie das Einziehen der Kettfäden ins Webblatt WB (das sogenannte Blattstechen) zu ermöglichen.

Die Zuführung der Lamellen LA bzw. der Litzen LI an deren Einzugsposition sowie deren Weitertransport bis zur Übergabe an die jeweiligen Tragorgane erfolgt durch ein Teilmodul Lamellenverteilung LD bzw. Litzenverteilung HD. Um eine sichere Funktion der beiden Teilmodule zu gewährleisten, ist es erforderlich, dass diesen die jeweiligen Webgeschirrelemente einzeln und zum richtigen Zeitpunkt zugeführt werden, wozu die vorliegende Erfindung einen Beitrag leistet. Beide Teilmodule LD bzw. HD führen die prinzipiell gleichen Funktionen aus, indem sie ihnen sequentiell bzw. schrittweise angebotene Geschirrelemente übernehmen, diese an die Einzugsstelle transportieren und nach erfolgtem Kettfadeneinzug an eine Übergabestelle weitertransportieren, wo die Übergabe an die Tragorgane, d.h. die Lamellentragschienen 12 bzw. Webschäfte 14 erfolgt.

In Fig. 3 ist eine Zuführeinrichtung 20 der Kettfadeneinziehmaschine gezeigt, die zwei schräg gestellte Tragschienen 21, 22 für Litzen LI aufweist. Auf den beiden Schienen ist ein Litzenstapel 23 angeordnet, wobei die Litzen LI mit ihren unteren und oberen Ösen jeweils auf eine der Schienen aufgeschoben sind. Die Litzen LI sind zum Transport in einer Richtung (Verschieberichtung gemäss Pfeil 24) parallel zur Längserstreckung der Schienen vorgesehen. Gegen die letzte Litze des Stapels 23 liegt ein nicht dargestelltes Gewicht in Form eines im Bereich der unteren Schiene 21 verfahrbar angeordneten Schlittens an. Der Pfeil 24 gibt somit auch die Wirkrichtung der vom Schlitten auf den Stapel 23 ausgeübten Anpresskraft an. Der Winkel, mit welchem die beiden Schienen gegenüber einer Horizontalen schräg gestellt sind, ist so gewählt, dass die jeweils vorderste Litze 25 - unabhängig von der Anzahl der verbleibenden Litzen LI im Litzenstapel 23 - mit einer in etwa konstanten Kraft gegen die Separiereinrichtung 26 anliegt. Eine derartige Zuführeinrichtung 20 ist in der Schweizer Patentanmeldung Nr. 1998 1864/98 der Anmelderin beschrieben, deren Inhalt hiermit durch Bezugnahme in vollem Umfang aufgenommen wird.

In Fig. 3 ist mit strichpunktierten Linien in stark schematisierter Weise angedeutet, dass im Bereich der unteren Enden 21a, 22a der beiden Schienen 21, 22 jeweils ein Trennorgan 30, 31 vorgesehen ist. In Fig. 3 ist mit strichpunktierten Linien auch ein Separierorgan 32 angedeutet. Die beiden Trennorgane 30, 31 haben die Aufgabe, die jeweils vorderste Litze 25 vom Litzenstapel 23 abzutrennen und diese an die Enden 21a, 22a der Schienen 21, 22 zu transportieren, nachdem das Separierorgan 32 die jeweils vorderste Litze 25 zur weiteren Handhabung vom Stapel 23 separiert hat. An den Schienenenden wird die jeweilige Litze von der Separiereinrichtung 26 an ein Transportmittel 33 übergeben.

Im Ausführungsbeispiel weist das Transportmittel 33 zwei endlose Transportbänder 34, 35 auf, an denen Aufnahmedorne 36 angeordnet sind. Die Litzen LI werden mit ihren Ösen von den Trennorganen 30, 31 auf jeweils einen Aufnahmedorn 36 des unteren und des oberen Transportbandes 34, 35 geschoben. Die Transportrichtung der lediglich teilweise und im Querschnitt dargestellten Transportbänder 34, 35 verläuft orthogonal zur Zeichenebene von Fig. 3. Die beiden Transportbänder 34, 35 bewegen sich somit in einer in Fig. 3 mit 37 bezeichneten Ebene. Damit die vorderste Litze 25 sicher auf den Transportbändern 34, 35 fixiert werden kann, ist jeder Aufnahmedorn 36 des unteren Transportbandes 35 zum Zeitpunkt der Übergabe der Litze gegen die Kraft einer Feder 38 in Richtung auf das obere Transportband 34 verschiebbar. Die Verschiebung der Aufnahmedorne kann beispielsweise durch einen auf den Aufnahmedorn einwirkenden (nicht dargestellten) Pneumatikzylinder erfolgen.

Aus Fig. 4 geht hervor, dass mit einer Kante 41 eines Separiermessers 40 des Separierorgans 32 seitlich gegen die vorderste Litze 25 gedrückt wird, um die jeweils vorderste Litze 25 vom Stapel 23 zu separieren. Hierdurch wird die vorderste Litze 25 in einer Richtung 42 vertikal zur Transportrichtung (Pfeil 24) in einer nicht dargestellen Weise ausgelenkt bzw. gebogen. Gleichzeitig schwenkt gemäss Pfeil 44 eine Nase 43 eines Stapeldrückers 45 des Separierorgans 32 zwischen den Stapel 23 und die seitlich weggeschobene vorderste Litze. Zeitlich versetzt zum Retourhub des Messers 40 schwenkt der Stapeldrücker 45 zurück und befördert die vorderste Litze auf die andere Seite des Separiermessers 40. In dieser Position ist die Biegung wieder von der Litze genommen. Ein derartiges Separierorgan ist in der internationalen Patentanmeldung PCT/CH98/00400 der Anmelderin beschrieben. Der Inhalt dieser Anmeldung wird hiermit in bezug auf den Aufbau und die Funktionsweise des Separierorgans 32 durch Bezugnahme aufgenommen.

Nun kommt nacheinander das obere und das untere Trennorgan 30, 31 zum Einsatz. In den Figuren 5 und 6 ist zu erkennen, dass das untere Trennorgan 31 einen pneumatischen Zylinder 48 aufweist, an dessen Kolbenstange 49 mittels einer Lagerstelle 47 ein Schwenkhebel 50 schwenkbar angelenkt ist. Um eine vorderste Litze 25 in Richtung auf das untere Transportband 35 zu bewegen, muss die Kolbenstange 49 von der in Fig. 5 dargestellten maximal ausgefahrenen Position in den Zylinder 48 eingeschoben werden. Da der Schwenkhebel 50 in einer (nicht dargestellten) Kulisse geführt ist, schwenkt hierbei ein am freien Ende des Hebels 50 angeordneter Mitnehmer 51 entlang einer die Transportrichtung 24 schneidenden Kreisbogenlinie 52 in Richtung auf das Transportband 35. Aufgrund der Auslenkung der biegsamen Litze durch das Separiermesser, der Verschiebebewegung des Stapeldrückers und die dadurch bedingte Entlastung der vordersten Litze, ist diese bereits zuvor vor den Mitnehmer 51 des Hebels 50 gebracht worden. Der Schwenkhebel 50 nimmt deshalb die bereits separierte vorderste Litze 25 bei seiner Schwenkbewegung (Pfeil 53 in Fig. 5) mit. Der Mitnehmer 51 schiebt die Litze 25 mit ihrer unteren Öse von der unteren Tragschiene 22 auf einen Aufnahmedorn 36 des unteren Transportbandes 35.

In den Figuren 7 und 8 ist das im Bereich der oberen Tragschiene 21 angeordnete Trennorgan 30 gezeigt. Aus Übersichtlichkeitsgründen ist in diesen Darstellungen weder das Separierorgan noch das untere Trennorgan und in Fig. 8 auch nicht die untere Tragschiene dargestellt. Das obere Trennorgan 30 weist ein als zweischenkliger Hebel 61 ausgebildetes Übergabemittel auf. Der Hebel 61 ist an seinem oberen Ende zwischen seinen beiden Schenkeln mit einer Schwenkachse 62 versehen, um welche er schwenkbar ist. Zur Ausführung von Schwenkbewegungen ist ein nicht dargestellter Pneumatikzylinder vorgesehen, der über eine ebenfalls nicht gezeigte Kulisse mit der Achse 62 des Hebels 61 verbunden ist. Die Schwenkachse 62 verläuft in etwa horizontal und ist oberhalb des dem Transportband 34 gegenüberliegenden Endes 21a der Schiene 21 angeordnet. Da sich die Schwenkachse 62 in einer imaginären Ebene 63 befindet, die durch die Längserstreckung der beiden Schienen 21, 22 aufgespannt wird, ist die Schwenkbewegung im wesentlichen vertikal zu dieser Ebene ausgerichtet. In der Darstellung von Fig. 7 entspricht diese Ebene 63 der Zeichnungsebene.

Ein erster gebogener Schenkel des Hebels ist als Verschiebemittel 64 ausgebildet und dient zum Verschieben der jeweils vordersten Litze 25 in Richtung zu den Transportbändern 34, 35. Hierzu ist eine zu den Transportbändern weisende Fläche des Hebels 61 als schräge Verschiebefläche 65 ausgebildet. Die Verschiebefläche 65 verläuft nur an einem Abschnitt des Schenkels und zwar von einer Knickstelle 66 unmittelbar unterhalb der Schiene 21 bis zum freien Ende 67 des Schenkels.

Die Verschiebefläche 65 ist dabei so geneigt, dass das untere freie Ende 67 des Hebels den grössten Abstand zu einer durch die Transportbänder 34, 35 gebildeten (imaginären) Ebene 68 aufweist. Somit nimmt der Abstand zwischen dem Hebel 61 und der Ebene 68 - vom freien Ende 67 des ersten Schenkels ausgehend - bis zur Knickstelle 66 des Schenkels, kontinuierlich ab. Eine dem Litzenstapel 23 gegenüberliegende Fläche 69 (Rückseite) des Hebels 61 ist hingegen im wesentlichen parallel zur Ebene 68 sowie im wesentlichen orthogonal zur Schwenkachse 62 und damit auch vertikal ausgerichtet. Die Ebene 68 und die Fläche 69 sollten höchstens einen Winkel von ca. 10° einschliessen.

Der zweite Schenkel ist als Rückhaltemittel 70 ausgebildet und befindet sich vollständig oberhalb des Endes 21a der oberen Schiene 21. Zwischen einer Knickstelle 72 und einem freien Ende 73 ist er mit einem Rückhalteteil 74 versehen. Der Rückhalteteil 74 weist in einer Richtung in etwa orthogonal zur Ebene 63 der beiden Schienen eine vorbestimmte Länge auf. Es ist vorgesehen, dass in bestimmten Schwenkpositionen des Hebels 61 der Litzenstapel 23 oberhalb der oberen Schiene 21 gegen den keilförmig ausgebildeten Rückhalteteil 74 anliegt. Wie aus Fig. 7 hervorgeht, weist der Rückhalteteil 74 des zweiten Schenkels einen grösseren Abstand zur Ebene 68 der Transportbänder auf, als die Verschiebefläche 65 des Hebels.

Der Hebel 61 wird geschwenkt, sobald die zuvor erörterte Separiereinrichtung 26 die vorderste Litze 25 vom Stapel separiert hat und diese Litze vom unteren Trennorgan 31 bereits auf einen Aufnahmedorn 36 des unteren Transportbandes 35 aufgeschoben worden ist. Das untere Ende des ersten Schenkels (Verschiebemittel 64) des Hebels sticht nun zwischen die vorderste Litze 25 und den Litzenstapel 23 ein. Hierdurch kommt der erste Schenkel an einer Stelle seiner Verschiebefläche 65 in Kontakt mit einer zum Litzenstapel 23 weisenden Fläche der Litze 25. Diese Phase ist in Fig. 7 dargestellt. Die vorderste Litze 25 hat bis dahin mit ihrem oberen Ende 25a gegen den Rückhalteteil 74 angelegen. Aufgrund der Schwenkbewegung gibt der Rückhalteteil 74 die vorderste Litze 25 - und damit den gesamten Stapel 23 - frei, nachdem die Verschiebefläche 65 bereits gegen die vorderste Litze 25 anliegt. Anstatt an den Rückhalteteil 74 liegt jedoch nun der Stapel 23 unterhalb der oberen Schiene 21 an der zum Litzenstapel 23 weisenden Fläche 69 (Rückseite) des ersten Schenkels an. Die Freigabe des Stapels durch den Rückhalteteil 74 kann ungefähr nach Zurücklegung der Hälfte des Drehwinkels erfolgen, der zwischen den beiden Totpunkten des Hebels liegt.

Aufgrund der kontinuierlichen Schwenkbewegung des Hebels 61 wandert die Kontaktstelle zwischen der Litze 25 und dem Verschiebemittel 64 auf der Veschiebefläche 65 in Richtung auf die obere Öse (Ende 25a) der Litze 25 zu. Da zudem die Verschiebefläche 65 des Hebels in Richtung auf die Ebene 68 geneigt ist, schiebt der Hebel 61 hierdurch die Litze mit ihrem oberen Ende 25a in Richtung auf das obere Transportband 34. Auch in dieser Phase liegt der Stapel 23 noch an der Rückseite des Verschiebemittels 64 des Hebels 61 an und wird von diesem zurückgehalten. Die Verschiebefläche 65 des Hebels sollte an der Litze entlang gleiten können, ohne diese zu beschädigen oder sie in eine Richtung quer Zeichnungsebene von Fig. 7 zu drücken (Vermeidung einer Selbsthemmung). In Abhängigkeit von unter anderem den Werkstoffen des Hebels und den Litzen - kann deshalb ein von der Verschiebefläche 65 und einer Vertikalen eingeschlossener geeigneter Winkel ausgewählt werden.

Nachdem die Litze 25 auf diese Weise auch auf einen Aufnahmedorn 36 des oberen Transportbandes 34 geschoben worden ist und der Hebel 61 seine maximale Auslenkung (zweiter Totpunkt) erreicht hat, schwenkt er in seine Ausgangslage zurück. Hierbei erreicht er eine Position, in welcher wieder der keilförmige Rückhalteteil 74 mit seinem freien Ende 74a vor den Litzenstapel 23 gerät, jedoch noch nicht mit der nun vordersten Litze des Litzenstapels in Kontakt ist. Aufgrund eines Versatzes des freien Endes 74a gegenüber der Fläche 69 in Richtung auf die Transportbänder 34, 35 kommt dieser Kontakt erst während des weiteren Verlaufs der Schwenkbewegung des Hebels 61 in Richtung seines ersten Totpunktes zustande. Dann übernimmt anstelle der Rückseite des Verschiebemittels 64 wieder der Rückhalteteil 74 die Rückhaltefunktion des Litzenstapels. Aufgrund der Formgebung des Hebels wird bei der oszillierenden Bewegung des Hebels 61 vom ersten zum zweiten Totpunkt und wieder zurück der Stapel nicht seitlich weggedrückt. Nachdem der Hebel seine Ausgangslage (erster Totpunkt) erreicht hat, beginnt ein neuer Zyklus, in dem die nun vorderste Litze vom Stapel abgetrennt wird.

In weiteren Ausführungsformen kann auch vorgesehen sein, dass Lamellen-Separiereinrichtungen mit dem erfindungsgemässen Übergabemittel versehen sind.

## Patentansprüche

1. Kettfadeneinziehmaschine zur Anordnung von Webgeschirrelementen, wie Litzen oder Lamellen, auf Kettfäden, welche mit einer Einrichtung zur Aufnahme eines Stapels von vereinzelbaren Webgeschirrelementen und zur Zuführung der Webgeschirrelemente zu einer Separiereinrichtung versehen ist, wobei die Separiereinrichtung zumindest ein Separier- und ein Trennorgan aufweist, mit dem Separierorgan das jeweils vorderste Webgeschirrelement vom Stapel separierbar ist und zur nachfolgenden weiteren Abtrennung vom Stapel mit dem Trennorgan das bereits separierte Webgeschirrelement vom Stapel weg in Richtung einer Transporteinrichtung führbar ist, mit der das jeweilige Webgeschirrelement zu einer Kettfadeneinzugsstation transportierbar ist, und zumindest ein Rückhaltemittel vorhanden ist, welches zum Halten des Stapels gegen diesen in Anlage bringbar ist, **dadurch gekennzeichnet, dass** ein Verschiebemittel (64), zum Verschieben des jeweils vordersten Webgeschirrelemeeentes in Richtung zur Transporteinrichtung, eines Trennorgans (30) der Separiereinrichtung und das zumindest eine Rückhaltemittel (70) in einem Übergabemittel (60) starr miteinander verbunden sind, und beide gemeinsam in einer von einer Verschieberichtung (25) der Webgeschirrelemente abweichenden Richtung bewegbar sind.

2. Kettfadeneinziehmaschine nach Anspruch 1, **dadurch gekennzeichnet, dass** das Verschiebemittel (64) und das Rückhaltemittel (70) im Übergabemittel (60) einstückig miteinander verbunden sind.

3. Kettfadeneinziehmaschine nach einem oder beiden der vorhergehenden Ansprüche, **dadurch gekennzeichnet, dass** das Übergabemittel (60) einen Hebel (61) aufweist, bei dem ein erster Schenkel Bestandteil des Verschiebemittels (64) und ein zweiter Schenkel Bestandteil des Rückhaltemittels (70) ist.

4. Kettfadeneinziehmaschine nach einem oder mehreren der vorhergehenden Ansprüche, **dadurch gekennzeichnet, dass** das Übergabemittel (60) um eine Achse (62) schwenkbar angeordnet ist.

5. Kettfadeneinziehmaschine nach einem oder mehreren der vorhergehenden Ansprüche, **dadurch gekennzeichnet, dass** das Übergabemittel (60) in einer Richtung bewegbar ist, die im wesentlichen parallel zu einer Bewegungsrichtung eines Transportmittels (33) der Transporteinrichtung ausgerichtet ist.

6. Kettfadeneinziehmaschine nach einem oder mehreren der Ansprüche 3 bis 5, **dadurch gekennzeichnet, dass** der erste Abschnitt des Hebels (61) mit einer Verschiebefläche (65) versehen ist, welche durch die Bewegung des Hebels (61) in Anlage gegen das separierte Webgeschirrelement bringbar ist, und an seiner Rückseite eine Fläche (69) aufweist, gegen welche der Stapel der Webgeschirrelemente zu bestimmten Zeitpunkten anliegt.

7. Kettfadeneinziehmaschine nach einem oder mehreren der vorhergehenden Ansprüche, **dadurch gekennzeichnet, dass** die Form des Übergabemittels (60) auf die von ihm ausgeführte Bewegung abgestimmt ist, wodurch mit dem Rückhaltemittel (70) zumindest solange der Webgeschirrelementenstapel zurückgehalten wird, bis das Verschiebemittel (64) mit dem separierten Webgeschirrelement in Kontakt ist.

8. Kettfadeneinziehmaschine nach einem oder mehreren der vorhergehenden Ansprüche, **gekennzeichnet durch** zwei Tragschienen (21, 22), welche zur Aufnahme von Weblitzen (LI) vorgesehen ist, und das Übergabemittel (60) zum Verschieben der Litzen auf zumindest einer der beiden Tragschienen vorgesehen ist.

9. Kettfadeneinziehmaschine nach Anspruch 8, **gekennzeichnet durch** ein Separierorgan (32), mit welchem die jeweils vorderste Litze (25) vom Stapel separierbar ist, wodurch ein Mitnehmer (51) eines erstes Trennorgans (30, 31) zwischen eine vorderste Litze (25) und dem Stapel bringbar ist, um **durch** eine Bewegung des Mitnehmers (51) ein Ende der Litze (25) an die Transporteinrichtung zu übergeben, sowie **durch** ein zweites Trennorgan (30, 31), das ebenfalls zwischen die jeweilige Litze und den Stapel bringbar ist, um **dadurch** auch das andere Ende der Litze an die Transporteinrichtung zu übergeben.

10. Separier- und Trennvorrichtung zur Übergabe von aus einem Stapel vereinzelten Webgeschirrelementen, wie Litzen oder Lamellen, an eine Transporteinrichtung einer Kettfadeneinziehmaschine, wobei die Separier- und Trennvorrichtung mit einer Einrichtung zur Aufnahme eines Stapels von Webgeschirrelementen und zur Zuführung der Webgeschirrelemente zu einer Separiereinrichtung versehen ist, die Separiereinrichtung zumindest ein Separier- und ein Trennorgan aufweist, mit dem Separierorgan das jeweils vorderste Webgeschirrelement vom Stapel separierbar ist und zur nachfolgenden weiteren Abtrennung vom Stapel mit dem Trennorgan das bereits separierte Webgeschirrelement vom Stapel weg in Richtung einer Transporteinrichtung führbar ist, mit der das jeweilige Webgeschirrelement zu einer Kettfadeneinzugsstation transportierbar ist, und zumindest ein Rückhaltemittel vorhanden ist, welches zum Halten des Stapels gegen diesen in Anlage bringbar ist, **dadurch gekennzeichnet, dass** ein Verschiebemittel (64), zum Verschieben des jeweils vordersten Webgeschirrelementes, eines Trennorgans (30, 31) der Separiereinrichtung und das zumindest eine Rückhaltemittel (70) in einem Übergabemittel (60) starr miteinander verbunden sind.

11. Vorrichtung nach Anspruch 10, **dadurch gekennzeichnet, dass** das Verschiebemittel und das Rückhaltemittel gleichzeitig und gemeinsam in einer von einer Verschieberichtung der Webgeschirrelemente abweichenden Richtung bewegbar sind.

12. Verfahren zur übergabe von separierbaren Webgeschirrelementen aus einem Stapel von Webgeschirrelementen an eine Transporteinrichtung, bei dem mittels einer Separiereinrichtung das jeweils vorderste Webgeschirrelement zunächst soweit vom Stapel separiert wird, dass das vorderste Webgeschirrelement für eine Übergabe an eine Transporteinrichtung erfasst werden kann, **dadurch gekennzeichnet, dass** zeitlich versetzt ein erstes Ende des Webgeschirrelementes (25) von einem ersten Trennorgan (31) und ein zweites Ende des Webgeschirrelementes (25) von einem zweiten Trennorgan (30) an die Transporteinrichtung übergeben wird, wobei mit zumindest einem der Trennorgane sowohl eine Verschiebebewegung des Webgeschirrelementes als ein Rückhalten des Stapels durchgeführt wird.

13. Verfahren nach Anspruch 12, **dadurch gekennzeichnet, dass** zunächst das untere Ende und nachfolgend das obere Ende an die Transporteinrichtung übergeben wird.

## Claims

1. A heddling machine for disposing harness elements such as heddles or dropwires onto warp threads, said heddling machine being provided with a system for receiving a stack of separable harness elements and for feeding said harness elements to a separating apparatus, said separating apparatus comprising at least one separating and one isolating member, with the respective leading harness element being separable from the stack by means of said separating member and, for subsequent further separation from the stack, said already separated harness element being adapted to be guided away from the stack toward a conveyor system by means of said isolating member, the respective one of the harness elements being transportable toward a heddling station by means of said conveyor system, and at least one retaining means being provided which is adapted to fit against the stack in order to hold it, **characterized in that** a displacing means (64) for displacing the respective leading harness element toward the conveyor system of an isolating member (30) of the separating apparatus and the at least one retaining means (70) are rigidly joined together in a feeder means (60), the two being movable together in a direction that is different from a direction of displacement (25) of the harness elements.

2. The heddling machine according to claim 1, **characterized in that** the displacing means (64) and the retaining means (70) are integrally joined together within the feeder means (60).

3. The heddling machine according to one of the afore mentioned claims, or to the two thereof, **characterized in that** the feeder means (60) comprises a lever (61) a first leg of which is part of the displacing means (64) and a second leg of which is part of the retaining means (70).

4. The heddling machine according to one or several of the afore mentioned claims, **characterized in that** the feeder means (60) is disposed so as to be pivotal about an axis (62).

5. The heddling machine according to one or several of the afore mentioned claims, **characterized in that** the feeder means (60) is movable in a direction that is substantially parallel to a direction of motion of a conveying means (33) of the conveyor system.

6. The heddling machine according to one or several of the claims 3 through 5, **characterized in that** the first portion of the lever (61) is provided with a displacement face (65) that may be brought by the moving lever (61) to fit against the separated harness element and, on its rear side, comprises a face (69) against which the stack of harness elements fits at predetermined times.

7. The heddling machine according to one or several of the afore mentioned claims, **characterized in that** the form of the feeder means (60) is adapted to the movement it is executing so that the stack of harness elements is retained by the retaining means (70) at least until the displacing means (64) is in contact with the separated harness element.

8. The heddling machine according to one or several of the afore mentioned claims, **characterized by** two ridge bars (21, 22) provided to receive heddles (LI) and that the feeder means (60) is provided to displace the heddles on at least one of the two ridge bars.

9. The heddling machine according to claim 8, **characterized by** a separating member (32) by means of which the respective leading heddle (25) is separable from the stack, whereby a driver (51) of a first isolating member (30, 31) can be introduced between a leading heddle (25) and the stack in order for one end of the heddle (25) to be fed to the conveyor system by a movement of the driver (51) and by a second isolating member (30, 31) which can also be introduced between the respective one of the heddles and the stack in order for the other end of the heddle to be fed to the conveyor system as well.

10. A separating and isolating device for feeding harness elements such as heddles or dropwires that have been isolated from a stack to a conveyor system of a heddling machine, said separating and isolating device being provided with an apparatus for receiving a stack of harness elements and for feeding said harness elements to a separating apparatus, said separating apparatus comprising at least one separating and one isolating member, with the respective leading harness element being separable from the stack by means of said separating member and, for subsequent further separation from the stack, said already separated harness element being adapted to be guided away from the stack toward a conveyor system by means of said isolating member, the respective one of the harness elements being transportable toward a heddling station by means of said conveyor system, and at least one retaining means being provided which is adapted to fit against the stack in order to hold it, **characterized in that** a displacing means (64) for displacing the respective leading harness element toward the conveyor system of an isolating member (30, 31)) of the separating apparatus and the at least one retaining means (70) are rigidly joined together in a feeder means (60).

11. The device according to claim 10, **characterized in that** the displacing means and the retaining means are movable together and concurrently in a direction that is different from a direction of displacement of the harness elements.

12. A method of feeding harness elements that are separable from a stack of harness elements to a conveyor system by which the respective leading harness element is at first separated from the stack by means of a separating apparatus to such an extent that the leading harness element can be seized to be fed to a conveyor system, **characterized in that** a first end of the harness element (25) is fed to the conveyor system by a first isolating member (31) and that, displaced in time, a second end of the harness element (25) is fed to the conveyor system by a second isolating member (30), the harness element being displaced and the stack retained by means of at least one of the isolating members.

13. The method according to claim 12, **characterized in that** the lower end is fed to the conveyor system first with the upper end being fed afterwards.

## Revendications

1. Machine d'enfilage de fils de chaîne destinée à disposer des éléments de harnais tels des lisses ou des lamelles sur des fils de chaîne et pourvue d'un système destiné à recevoir une pile d'éléments de harnais séparables les uns des autres et à acheminer les éléments de harnais vers un appareillage de séparation, cet appareillage de séparation comportant au moins un organe séparateur et un organe isolateur, l'élément de harnais se trouvant respectivement situé au premier rang étant susceptible d'être séparé de la pile par l'organe séparateur puis, une fois détaché, l'élément de harnais étant apte à être éloigné de la pile et amené vers un transporteur par l'organe isolateur en vue de le séparer encore davantage de la pile, l'élément de harnais respectif étant destiné à être acheminé vers un poste d'enfilage de fils de chaîne à l'aide de ce transporteur, et au moins un moyen de retenue destiné à venir en appui contre la pile en vue de la maintenir en place étant prévu, **caractérisée en ce qu'**un moyen de déplacement (64) d'un organe isolateur (30) de l'appareillage de séparation destiné à faire avancer en direction du transporteur l'élément de harnais se trouvant respectivement situé au premier rang et l'au moins un moyen de retenue (70) sont réunis par l'intermédiaire d'une liaison rigide dans un moyen de transfert (60) et que les deux sont aptes à être déplacés ensemble suivant une direction différente de la direction de déplacement (25) des éléments de harnais.

2. Machine d'enfilage de fils de chaîne selon la revendication 1, **caractérisée en ce que** le moyen de déplacement (64) et le moyen de retenue (70) sont réunis dans le moyen de transfert (60) dans lequel ils ne forment qu'une seule pièce.

3. Machine d'enfilage de fils de chaîne selon une des revendications précédentes ou selon les deux, **caractérisée en ce que** le moyen de transfert (60) comporte un levier (61) dont la première branche forme une partie constitutive du moyen de déplacement (64) et dont la deuxième branche forme une partie constitutive du moyen de retenue (70).

4. Machine d'enfilage de fils de chaîne selon une ou plusieurs des revendications précédentes, **caractérisée en ce que** le moyen de transfert (60) est monté pivotant sur un axe (62).

5. Machine d'enfilage de fils de chaîne selon une ou plusieurs des revendications précédentes, **caractérisée en ce que** le moyen de transfert (60) est déplaçable suivant une direction sensiblement parallèle à une direction de déplacement d'un moyen de transport (33) du transporteur.

6. Machine d'enfilage de fils de chaîne selon une ou plusieurs des revendications 3 à 5, **caractérisée en ce que** la première partie du levier (61) est munie d'une face mobile en translation (65) qui, par le mouvement du levier (61), est susceptible de venir en appui contre l'élément de harnais séparé et comporte sur sa face arrière une face (69) contre laquelle vient prendre appui, à certains moments, la pile d'éléments de harnais.

7. Machine d'enfilage de fils de chaîne selon une ou plusieurs des revendications précédentes, **caractérisée en ce que** la forme du moyen de transfert (60) est adaptée au mouvement qu'il exécute de sorte que le moyen de retenue (70) retient la pile d'éléments de harnais du moins jusqu'à ce que le moyen de déplacement (64) est en contact avec l'élément de harnais séparé.

8. Machine d'enfilage de fils de chaîne selon une ou plusieurs des revendications précédentes, **caractérisée par** deux tringles (21, 22) destinées à porter les lisses (LI) et en ce que le moyen de transfert (60) destiné à imprimer aux lisses un mouvement de translation est prévu sur au moins une des deux tringles.

9. Machine d'enfilage de fils de chaîne selon la revendication 8, **caractérisée par** un organe séparateur (32) permettant de séparer de la pile la lisse (25) se trouvant respectivement située au premier rang, un entraîneur (51) d'un premier organe isolateur (30, 31) étant susceptible d'être introduit entre la lisse située au premier rang (25) et la pile afin que, par un mouvement de l'entraîneur (51), une extrémité de la lisse (25) soit confiée au transporteur, ainsi que par un deuxième organe isolateur (30, 31), également susceptible d'être introduit entre la lisse respective et la pile, afin que l'autre extrémité de la lisse puisse aussi être confiée au transporteur.

10. Dispositif séparateur et isolateur destiné à confier des éléments de harnais tels des lisses ou des lamelles séparés d'une pile à un transporteur d'une machine d'enfilage de fils de chaîne, le dispositif séparateur et isolateur étant muni d'un système destiné à recevoir une pile d'éléments de harnais et à acheminer les éléments de harnais vers un appareillage de séparation, cet appareillage de séparation comportant au moins un organe séparateur et un organe isolateur, l'élément de harnais se trouvant respectivement situé au premier rang étant susceptible d'être séparé de la pile par l'organe séparateur puis, une fois détaché, l'élément de harnais étant apte à être éloigné de la pile et amené vers un transporteur par l'organe isolateur en vue de le séparer encore davantage de la pile, l'élément de harnais respectif étant destiné à être acheminé vers un poste d'enfilage de fils de chaîne à l'aide de ce transporteur, et au moins un moyen de retenue destiné à venir en appui contre la pile en vue de la maintenir en place étant prévu, **caractérisée en ce qu'**un moyen de déplacement (64) d'un organe isolateur (30, 31) de l'appareillage de séparation destiné à faire coulisser en direction du transporteur l'élément de harnais se trouvant respectivement situé au premier rang et l'au moins un moyen de retenue (70) sont réunis par l'intermédiaire d'une liaison rigide dans un moyen de transfert (60).

11. Dispositif selon la revendication 10, **caractérisé en ce que** le moyen de déplacement et le moyen de retenue sont aptes à être déplacés ensemble et simultanément suivant une direction différente de la direction de déplacement des éléments de harnais.

12. Procédé destiné à confier des éléments de harnais aptes à être détachés d'une pile d'éléments de harnais à un transporteur selon lequel, dans un premier temps, l'élément de harnais se trouvant situé au premier rang est détaché de la pile au moyen d'un appareillage de séparation de telle sorte que l'élément de harnais situé au premier rang puisse être saisi pour être confié à un transporteur, **caractérisé en ce qu'**une première extrémité de l'élément de harnais (25) est confiée au transporteur par un premier organe isolateur (31) et qu'une deuxième extrémité de l'élément de harnais (25) lui est ensuite confiée par un deuxième organe isolateur (30) avec un décalage dans le temps, un des organes isolateurs au moins servant à la fois à imprimer à l'élément de harnais un mouvement de translation et à retenir la pile.

13. Procédé selon la revendication 12, **caractérisé en ce que** l'extrémité inférieure est confiée au transporteur en premier et que l'extrémité supérieure lui est remise ensuite.
